# EUROPÄISCHE PATENTSCHRIFT

(11) **EP 2 114 587 B1**
(45) Veröffentlichungstag und Bekanntmachung des Hinweises auf die Patenterteilung: **11.07.2012**
(21) Anmeldenummer: 07846246.2
(22) Anmeldetag: 22.09.2007
(51) Int. Cl.: B21D 24/02, B21D 24/04

(54) **UMFORMPRESSE MIT IM SCHIEBETISCH INTEGRIERTER ZIEHKISSENFUNKTIONALITÄT**
FORMING PRESS WITH A DRAWING CUSHION FUNCTION INTEGRATED INTO THE SLIDING TABLE
PRESSE DE FORMAGE PRÉSENTANT UNE FONCTION DE COUSSIN PNEUMATIQUE INTÉGRÉE AU PLATEAU COULISSANT

(30) Priorität: 30.11.2006 DE 102006057051
(43) Veröffentlichungstag der Anmeldung: 11.11.2009
(73) Patentinhaber: Müller Weingarten AG, 88250 Weingarten (DE)
(72) Erfinder: SPIESSHOFER, Thomas, 88697 Bermatingen (DE); LIEWALD, Mathias, 70190 Stuttgart (DE)
(74) Vertreter: Otten, Herbert
(86) Internationale Anmeldenummer: PCT/DE2007/001717
(87) Internationale Veröffentlichungsnummer: WO 2008/064619

(56) Entgegenhaltungen:
- EP-A- 0 531 141
- EP-B- 0 417 754
- EP-B- 1 082 185
- DE-A1-102005 026 100
- US-A- 3 942 354

## Beschreibung

Die Erfindung betrifft eine Umformpresse gemaß dem Oberbegriff der Ansprüche 1 und 2, bei welcher die Ziehkissenfunktionalitäten oder Teile davon in einen oder mehrere Schiebetische integriert sind.

### Stand der Technik

Ziehkissen dienen der Niederhaltung beim Tiefziehen in Pressen. Sie verhindern damit die Falten- bzw. Rissbildung und heben durch die gleichzeitige Auswerferfunktion die Teile beim Stößelrücklauf auf Transportniveau. Das Werkstück wird zwischen einem speziellen Blechhalter und dem herab fahrenden Oberwerkzeug eingespannt. Dabei muss der vom Stößel während des Niedergangs aufgebrachten Kraft eine Gegenkraft über eine geregelt nachgebende Vorrichtung entgegenwirken. Bei konventionellen Ziehkissen wird die Gegenkraft auf den Blechhalter durch eine darunter liegende Druckwange aufgebracht. Der Aufbau eines solchen Ziehkissens ist im "Handbuch der Umformtechnik Seite 46, Schuler 1996" dargestellt. In der gattungsgemäßen EP 0 417 754 B1 ist eine Ziehkissen-Vorrichtung offenbart, bei der beim Auftreffen des Oberwerkzeuges auf den Blechhalter der Auftreffschlag und der entstehende Aufschlaglärm durch eine Vorbeschleunigung der Ziehkissenmassen vermindert werden kann und nachfolgend eine hydraulische Verspannung des Blechhalters erfolgen kann.

Charakteristisch für alle hydraulisch und pneumatisch betätigten Ziehkissen ist der sehr hohe Steuerungs- und Regelungsaufwand zur Erzielung der gewünschten Weg- und Kraftfunktionen.

In jüngster Zeit sind Ziehkissen bekannt geworden, bei denen diese Weg- und Kraftfunktionen von NC-gesteuerten elektrischen Antrieben erzeugt werden. Die ebenfalls gattungsgemäße EP 1 082 185 B1 offenbart eine Tiefziehpresse mit durch Gewindespindel und Spindelmutter angetriebenen Pressenstößel sowie Ziehkissen. Die Bewegung des Ziehkissens wird bei dieser Ausführung ausschließlich durch elektronische Antriebe erreicht, welche über Spindelmutter und Gewindespindel mit der Druckwange in Verbindung stehen.

Sowohl die hydraulischen und pneumatischen, als auch die NC-gesteuerten elektrisch angetriebenen Ziehkissen wie sie im Stand der Technik beschrieben sind, werden im Bereich des Pressentisches angeordnet. Das heißt für die Regelung der Blechhalterkraft, dass diese für jedes neue Werkzeug neu eingestellt werden muss. Durch die Anordnung des Ziehkissens im Tisch ist es in der Regel auch nicht möglich bestehende Pressen ohne Ziehkissen mit einem solchen nachzurüsten. In der Regel sind die Bauräume in einem bestehenden Pressentisch für den Einbau eines Ziehkissens ungeeignet.

Neueste Entwicklungen zielen darauf ab, die Ziehkissenfunktionalitäten in das Werkzeug zu verlagern. Diese Werkzeuge könnten in Verbindung mit einem so genannten segmentelastischen Blechhalter eingesetzt werden, welcher in einer pyramidenstumpfähnlichen Verrippung aufgebaut ist. In jeden Pyramidenstumpf können über jeweils zugeordnete Hydraulikzylinder und Proportional- oder Servoventile vorgebbare Niederhaltekräfte eingeleitet werden. Es ergibt sich somit eine in das Ziehwerkzeug integrierte Vielpunkt-Zieheinrichtung. Damit kann die Flächenpressung zwischen Blech und Blechhalter in einem bestimmten Blechhalterflächenelement eingestellt werden, ohne dass die Nachbarsegmente hierdurch wesentlich beeinflusst werden. (Prof. Siegert, "Neuere Entwicklungen in der Blechumformung", 2004). Nachteilig an dieser Ausführungsform sind neben dem begrenzten Bauraum vor allen Dingen die hohen Werkzeugkosten.

### Aufgabe und Vorteil der Erfindung

Der Erfindung liegt die Aufgabe zugrunde ein Ziehkissen für eine Umformpresse zu entwickeln, welches im Aufbau kompakt und kostengünstig ist und welches für bestehende Pressen nachgerüstet werden kann.

Diese Aufgabe wird ausgehend von einer Umformpresse nach den Oberbegriffen der Ansprüche 1 und 2 durch die kennzeichnenden Merkmale der Ansprüche 1 und 2 gelöst. In den Unteransprüchen sind vorteilhafte und zweckmäßige Weiterbildungen der erfindungsgemäßen Transportvorrichtung angegeben.

Der Erfindung liegt der Gedanke zugrunde, eine Umformpresse zu entwickeln, bei der die Ziehkissenfunktionalitäten ganz oder teilweise in einen Schiebetisch integriert werden. Die Integration des Ziehkissens in den Schiebetisch hat den Vorteil, dass bestehende Umformpressen, die bislang kein Ziehkissen haben, nachgerüstet werden können. Gleichzeitig hat dieses Schiebetischkissen gegenüber den im Stand der Technik beschriebenen Werkzeugen mit Ziehkissenfunktionalität einen deutlichen Kostenvorteil. Dieser Kostenvorteil liegt in der Tatsache begründet, dass nicht für jedes Werkzeug die entsprechenden Ziehkissenkomponenten zur Verfügung gestellt werden muss, sondern lediglich für einen oder zwei Schiebetische. In einer vorteilhaften Ausführung sind in einer Umformanlage zwei Schiebetische mit den erfindungsgemäßen Ziehvorrichtungen ausgestattet. Diese Ausführungsvariante hat den Vorteil, dass vor einem Werkzeugwechsel an dem außerhalb der Presse verbleibenden Schiebetisch mit dem erfindungsgemäßen Ziehkissen bereits vorbereitende Maßnahmen und Einstellungen durchgeführt werden können. Dies hat zur Folge, dass der Werkzeugwechsel sehr schnell durchgeführt werden kann und die Produktion mit den neuen Werkzeugen schnell wieder aufgenommen werden kann.

Als Antriebe für das erfindungsgemäße Ziehkissen kommen prinzipiell alle bekannten Antriebsarten, wie zum Beispiel hydraulisch oder pneumatisch betätigte Zylinder, NC-Elektroantriebe oder Linearmotoren, in Frage.

Eine weitere Ausführungsvariante der erfindungsgemäßen Ziehkissenvorrichtung besteht darin, dass Teilfunktionen des Ziehkissens sowohl im Schiebetisch als auch im Pressentisch angeordnet werden. So ist es beispielsweise denkbar, dass die Kraftfunktionen, welche während des Ziehvorganges wirksam sind im Schiebetisch, und die Wegfunktionen, welche außerhalb des Ziehvorganges wirksam sind im Pressentisch untergebracht werden.

Eine weitere vorteilhafte Ausgestaltung des erfindungsgemäßen Ziehkissens besteht darin, dass die Druckbolzen, welche von den oben genannten Ziehkissenantrieben bewegt werden, direkt auf einen segmentelastischen Blechhalter wirken. Der Einsatz eines konventionellen Blechhalters ist aber ebenfalls möglich. Weitere Einzelheiten und Vorteile der Erfindung ergeben sich aus den nachfolgenden Beschreibungen der dargestellten Ausführungsbeispiele.

Es zeigen:
- Figur 1: Schiebetisch einer Umformpresse mit integriertem Ziehkissen
- Figur 2: Schiebetisch und Tisch einer Umformpresse mit Ziehkissen

### Beschreibung eines ersten Ausführungsbeispiels

Figur 1 zeigt einen fahrbaren Schiebetisch 1 und einen Pressentisch 2 einer hier nicht näher dargestellten Umformpresse. In der abgebildeten Position ist der Schiebetisch 1 in die Umformpresse eingefahren und auf den Pressentisch 2 abgesenkt. Im Inneren des Schiebetischs 1 befindet sich ein Ziehkissen 3. Dieses Ziehkissen 3 ist vollständig in den Schiebtisch 1 integriert und wird auch bei einem Werkzeugwechsel gemeinsam mit dem Schiebetisch 1 aus der Umformpresse heraus-, bzw. in die Umformpresse hinein gefahren.

In diesem Ausführungsbeispiel wird eine Ausführungsform dargestellt, bei der hydraulische Komponenten im Ziehkissen zum Einsatz kommen. Wie bereits oben beschrieben sind aber auch alle im Stand der Technik bekannten Antriebsarten möglich. Während des Umformvorganges wird die Blechhaltekraft von den Zylindern 5 mit den Kolben 6 aufgebracht, welche sich innerhalb der Schiebetischplatte 4 befinden. Die Kolbestangen 7 ragen auf der Unterseite aus der Schiebtischplatte 4 heraus. An ihren freien Enden wird der Weg der Kolbenstangen 7 durch eine Verbindungsplatte 8 begrenzt. Die Kolbenstangen 7 und die Verbindungsplatte 8 sind nicht fest miteinander verbunden, es besteht lediglich ein Kontakt. Die Verbindungsplatte 8 bildet sozusagen einen Anschlag für die Kolbenstangen 7. Die Kraft-und Bewegungsübertragung der Kolben 6 auf den hier nicht dargestellten Blechhalter erfolgt über die Druckbolzen 9.

Die Verbindungsplatte 8 ist an ihren äußeren Enden jeweils mit einer Kolbenstange 10 und einem Kolben 11 eines Zylinders 12 verbunden.

In der dargestellten Position sind die Druckbolzen 9 in die Schiebetischplatte 4 eingefahren. Die Druckbolzen 9 wurden während des Umformvorganges durch die Bewegung des Stößels und des Blechhalters nach unten verdrängt und befinden sich nun in ihrer untersten Position. Die Kraft, welche während des Umformvorgangs vom Ziehkissen 3 aufgebracht wird, kann über die Zylinder 5, welche in diesem Fall als doppelt wirkende Zylinder ausgebildet sind, geregelt werden. Dabei kann sowohl jeder Zylinder einzeln, als auch mehrere Zylinder im Verbund geregelt werden. Werden mehrere Zylinder im Verbund geregelt, können die Zylinderräume miteinander verbunden werden. Die Ölversorgung erfolgt über horizontale Bohrungen 13.

Nach dem Umformvorgang muss das Ziehkissen 3 wieder nach oben bewegt werden. Dazu werden Kolben 11 der Zylinder 12 mit Druck beaufschlagt, sodass die Kolbenstangen 10 zusammen mit der Verbindungsplatte 8 nach oben bewegt werden. Die Kolbenstangen 7 der Zylinder 5 werden von der Verbindungsplatte 8 in ihrer Aufwärtsbewegung mitgenommen. Dies gewährleistet einen Gleichlauf der Kolbenstangen 7 und führt dazu, dass die Druckbolzen 9 nach oben aus der Schiebtischplatte 4 ausfahren und den Blechhalter in seine obere Position bewegen. Während des Umformvorganges eilt die Verbindungsplatte 8 in ihrer Abwärtsbewegung den unteren Enden der Kolbenstangen 7 voraus, sodass kein Kontakt zwischen den Kolbenstangen 7 und der Verbindungsplatte 8 entsteht und eine Regelung der Blechhalterkräfte durch die Zylinder 5 möglich wird.

Die Anordnung der Zylinder 12 und 5 ist variabel und auf die gegebenen Anforderungen anpassbar.

Als Variante dieser Ausführungsform ist denkbar, dass die Zylinder 5 als einfach wirkende Zylinder ausgeführt werden. Die Verbindungsplatte 8 würde dann in der Abwärtsbewegung der Kolben 6 von den Kolbenstangen 7 durchdrungen und in der Aufwärtsbewegung durch einen Anschlag am Ende der Kolbenstangen 7 nach oben mitgenommen. Die Zylinder 12 würden dann bei der Aufwärtsbewegung der Zylinder 5 einen Gegendruck aufbauen um wiederum einen Gleichlauf zu gewährleisten.

Diese Ausführungsvariante hat den Vorteil, dass nicht alle Druckbolzen 9 gesteckt werden müssen, weil die Zylinder 5 einfach wirkend ausgeführt sind.

Bei Umformpressen, welche mit einem Schiebetisch mit geringer Bauhöhe ausgestattet sind und somit nicht genügend Bauraum für ein integriertes Ziehkissen vorhanden ist, besteht die Möglichkeit, den Schiebetisch mit einer größeren Höhe auszuführen und diesen dann im Pressentisch um die entsprechende Höhe automatisch versenkbar zu gestalten.

### Beschreibung eines zweiten Ausführungsbeispiels

In Figur 2 ist eine weitere Möglichkeit, Ziehkissenfunktionen in den Schiebetisch zu integrieren, dargestellt. In diesem Ausführungsbeispiel sind nicht alle Ziehkissenfunktionalitäten, sondern nur Teilfunktionen in den Schiebetisch 1 integriert.

Die Zylinder 5 mit den Kolben 6 und den Kolbenstangen 7 sind in ihrem Aufbau und in ihrer Funktion gleich aufgebaut wie im ersten Ausführungsbeispiel beschrieben. Sie dienen der geregelten Krafteinleitung in den Blechhalter während des Umformvorganges.

Die Verbindungsplatte 8 allerdings ist mit einem Zylinder 8 verbunden, welcher sich im Pressentisch 2 befindet. Die Verbindungsplatte 8 ist somit nicht mehr Bestandteil des Schiebetischs 1, sondern des Pressentischs 2 und verbleibt damit auch bei einem Werkzeugwechsel und ausfahrendem Schiebetisch 1 in der Umformpresse. Der Zylinder 14 erfüllt im Wesentlichen die gleichen Aufgaben, wie die Zylinder 12 im ersten Ausführungsbeispiel. Anstatt eines zentralen Zylinders 14 können ebenso mehrere Zylinder zum Verfahren der Verbindungsplatte 8 und somit des Ziehkissens 3 eingesetzt werden.

Die Erfindung ist nicht auf die beschriebenen und dargestellten Ausführungsbeispiele beschränkt. Sie umfasst auch alle fachmännischen Ausgestaltungen im Rahmen des erfinderischen Gedankens.

Beispielsweise können anstatt der in den Ausführungsbeispielen beschriebenen Hydraulikzylinder auch andere aus dem Stand der Technik bekannte Antriebsarten verwendet werden, wie zum Beispiel elektrische Spindelantriebe, Linearmotoren oder Antriebe über Schwenkhebelmechanismen. Ebenso sind Kombinationen verschiedener Antriebe möglich.

In einer weiteren vorteilhaften Ausgestaltung können die Zylinder 5 so gestaltet werden, dass die Druckbolzen 9 nicht nur mittig in den Zylinder 5 gesteckt werden können, sondern an verschiedenen Steckplätzen auf der Zylinderoberfläche.

### Bezugszeichenliste:

- 1: Schiebetisch
- 2: Pressentisch
- 3: Ziehkissen
- 4: Schiebetischplatte
- 5: Zylinder
- 6: Kolben
- 7: Kolbenstange
- 8: Verbindungsplatte
- 9: Druckbolzen
- 10: Kolbenstange
- 11: Kolben
- 12: Zylinder
- 13: Bohrung
- 14: Zylinder

## Patentansprüche

1. Presse, Pressenstraße, Mehrstößelpressen oder dergleichen mit mindestens einer Ziehkissen-Vorrichtung zur Regelung der Blechhalterkraft zwischen Werkzeugunterteil und Werkzeugoberteil, und mit mindestens einem fahrbaren Schiebetisch, welcher während eines Werkzeugwechsels aus der Presse ausfahrbar bzw. in die Presse einfahrbar ist, **dadurch gekennzeichnet, dass** die Ziehkissenvorrichtung (3) mit ihren Antrieben (5, 12) und ihren Bewegungs- und Kraftübertragungsmittel in den fahrbaren Schiebetisch (1) integriert ist und gemeinsam mit dem Schiebetisch (1) aus der Presse ausfahrbar und in die Presse einfahrbar ist.

2. Presse, Pressenstraße, Mehrstößelpressen oder dergleichen mit mindestens einer Ziehkissen-Vorrichtung zur Regelung der Blechhalterkraft zwischen Werkzeugunterteil und Werkzeugoberteil, und mit mindestens einem fahrbaren Schiebetisch, welcher während eines Werkzeugwechsels aus der Presse ausfahrbar bzw. in die Presse einfahrbar ist, **dadurch gekennzeichnet, dass** die Antriebe (5) und die Bewegungs- und Kraftübertragungsmittel, welche während des Umformvorganges eine Blechhalterkraft erzeugen, in den fahrbaren Schiebetisch (1) integriert sind und gemeinsam mit dem Schiebetisch (1) aus der Presse ausfahrbar und in die Presse einfahrbar sind.

3. Presse nach Anspruch 1 und/oder 2, **dadurch gekennzeichnet, dass** die Antriebe (5) in die Schiebetischplatte (4) integriert sind wobei insbesondere die Antriebe (5) als doppelt oder einfach wirkende Hydraulikzylinder ausgeführt sind oder wobei insbesondere die Antriebe (5) als elektrische Spindelantriebe ausgeführt sind.

4. Presse nach einem oder mehreren der Ansprüche 1 bis 3, **dadurch gekennzeichnet, dass** die Antriebe (5) aus einer Kombination aus hydraulischen Antrieben oder elektrischen Antrieben und einem Hebelmechanismus ausgeführt sind.

5. Presse nach einem oder mehreren der Ansprüche 1 bis 4, **dadurch gekennzeichnet, dass** die Blechhaltekraft, welche von der Ziehkissen-Vorrichtung (3) auf den Blechhalter wirkt, mittels steckbarer Druckbolzen (9) übertragen wird.

6. Presse nach einem oder mehreren der Ansprüche 1 bis 5, **dadurch gekennzeichnet, dass** zur Erzeugung eines Gleichlaufes aller Antriebe (5) während der Aufwärtsbewegung der Ziehkissen-vorrichtung (3) eine angetriebene Verbindungsplatte (8) als Anschlag, bzw. Mitnahme für die Kolbenstangen (7) vorgesehen ist.

7. Presse nach einem oder mehreren der Ansprüche 1 bis 6, **dadurch gekennzeichnet, dass** ein oder mehrere Antriebe (12) zur Bewegung der Verbindungsplatte (8) in die Schiebetischplatte (4) integriert sind oder dass vorzugsweise ein oder mehrere Antriebe (14) zur Bewegung der Verbindungsplatte (8) in den Pressentisch (2) integriert sind.

8. Presse nach einem oder mehreren der Ansprüche 1 bis 7, **dadurch gekennzeichnet, dass** die Antriebe (14) als doppelt oder einfach wirkende Hydraulikzylinder ausgeführt sind.

9. Presse nach einem oder mehreren der Ansprüche 1 bis 8, **dadurch gekennzeichnet, dass** die Antriebe (14) als elektrische Spindelantriebe ausgeführt sind.

10. Presse nach einem oder mehreren der Ansprüche 1 bis 9, **dadurch gekennzeichnet, dass** die Antriebe (14) aus einer Kombination aus hydraulischen Antrieben oder elektrischen Antrieben und einem Hebelmechanismus ausgeführt sind.

11. Presse nach einem oder mehreren der Ansprüche 1 bis 10, **dadurch gekennzeichnet, dass** die Zylinder 5 über Bohrungen (13) in der Schiebetischplatte (4) mit Druckfluid versorgt werden.

12. Presse nach einem oder mehreren der Ansprüche 1 bis 11, **dadurch gekennzeichnet, dass** die Antriebe (5) einzeln, von den anderen Antrieben unabhängig, geregelt werden.

13. Presse nach einem oder mehreren der Ansprüche 1 bis 12, **dadurch gekennzeichnet, dass** mehrere der Antriebe (5) zu einer Regeleinheit zusammengefasst werden.

14. Presse nach einem oder mehreren der Ansprüche 1 bis 13, **dadurch gekennzeichnet, dass** die Druckbolzen (9) zur Übertragung der Blechhalterkraft an mehreren Steckplätzen auf der Zylinderoberseite gesteckt werden können.

15. Presse nach einem oder mehreren der Ansprüche 1 bis 14, **dadurch gekennzeichnet, dass** der Schiebtisch (1) nach dem Einfahren in den Werkzeugraum automatisch in den Pressentisch (2) absenkbar ist.

## Claims

1. Press, press working line, multi-ram press or the like with at least one drawing cushion device to control the plate holding force between the tool lower part and the tool upper part, and with at least one moveable sliding table, which, during a tool change, can be moved out of the press or moved into the press, **characterised in that** the drawing cushion device (3) with its drives (5, 12) and its movement and force transmission means is integrated in the moveable sliding table (1) and, together with the sliding table (1), can be moved out of the press and moved into the press.

2. Press, press working line, multi-ram press or the like with at least one drawing cushion device to control the plate holding force between the tool lower part and the tool upper part, and with at least one moveable sliding table, which, during a tool change, can be moved out of the press or moved into the press, **characterised in that** the drives (5) and the movement and force transmission means, which produce a plate holding force during the forming process, are integrated in the moveable sliding table (1) and, together with the sliding table (1), can be moved out of the press and moved into the press.

3. Press according to claim 1 and/or 2, **characterised in that** the drives (5) are integrated in the sliding table plate (4) and wherein in particular the drives (5) are configured as double-acting or single-acting hydraulic cylinders or wherein in particular the drives (5) are configured as electric spindle drives.

4. Press according to any one or more of claims 1 to 3, **characterised in that** the drives (5) are configured from a combination of hydraulic drives or electric drives and a lever mechanism.

5. Press according to any one or more of claims 1 to 4, **characterised in that** the plate holding force, which acts from the drawing cushion device (3) on the plate holder, is transmitted by insertable pressure bolts (9).

6. Press according to any one or more of claims 1 to 5, **characterised in that** a driven connecting plate (8) is provided as a stop or entrainment device for the piston rod (7) to produce a synchronisation of all the drives (5) during the upward movement of the drawing cushion device (3).

7. Press according to any one of claims 1 to 6, **characterised in that** one or more drives (12) are integrated in the sliding table plate (4) to move the connecting plate (8) or **in that** one or more drives (14) are preferably integrated in the press table (2) to move the connecting plate (8).

8. Press according to any one or more of claims 1 to 7, **characterised in that** the drives (14) are configured as double-acting or single-acting hydraulic cylinders.

9. Press according to any one or more of claims 1 to 8, **characterised in that** the drives (14) are configured as electric spindle drives.

10. Press according to any one or more of claims 1 to 9, **characterised in that** the drives (14) are configured from a combination of hydraulic drives or electric drives and a lever mechanism.

11. Press according to any one or more of claims 1 to 10, **characterised in that** the cylinders (5) are supplied with hydraulic fluid via bores (13) in the sliding table plate (4).

12. Press according to any one or more of claims 1 to 11, **characterised in that** the drives (5) are controlled individually, independently of the other drives.

13. Press according to any one or more of claims 1 to 12, **characterised in that** a plurality of the drives (5) are combined to form a control unit.

14. Press according to any one or more of claims 1 to 13, **characterised in that** the pressure bolts (9) can be inserted at a plurality of insertion places on the upper side of the cylinder to transmit the plate holding force.

15. Press according to any one or more of claims 1 to 14, **characterised in that** the sliding table (1) can be automatically lowered into the press table (2) after it has been moved into the tool space.

## Revendications

1. Presse, ligne de presse, presse à poussoirs multiples ou analogue comportant au moins un dispositif à coussin de serre-flan pour réguler la force de maintien de la tôle entre la partie inférieure de l'outil et sa partie supérieure et avec au moins un plateau coulissant, mobile, qui peut être dégagé de la presse ou être réintroduit dans la presse pendant un changement d'outil,
**caractérisée en ce que**
le dispositif à coussin de serre-flan (3) est intégré avec ses moyens d'entrainement (5, 12) et ses moyens de mouvement et de transmission de force dans le plateau coulissant (1), mobile, et il peut être dégagé de la presse et introduit dans la presse en commun avec le plateau coulissant (1).

2. Presse, ligne de presse, presse à poussoirs multiples ou analogue comportant au moins un dispositif à coussin de serre-flan pour réguler la force de maintien de la tôle entre la partie inférieure de l'outil et sa partie supérieure et avec au moins un plateau coulissant, mobile, qui peut être dégagé de la presse ou être réintroduit dans la presse pendant un changement d'outil,
**caractérisée en ce que**
les moyens d'entraînement (5) et les moyens de déplacement et de transmission de force qui génèrent la force de maintien de la tôle au cours de l'opération de formage sont intégrés dans le plateau coulissant (1) et peuvent être sortis ou entrés dans la presse en commun avec le plateau coulissant (1).

3. Presse selon la revendication 1 et/ou 2,
**caractérisée en ce que**
les moyens d'entraînement (5) sont intégrés dans le plateau coulissant (4) et en particulier les moyens d'entraînement (5) sont réalisés sous la forme de vérins hydrauliques à double effet ou simple effet ou notamment les moyens d'entraînement (5) sont des moyens d'entraînement à vis électriques.

4. Presse selon l'une ou plusieurs des revendications 1 à 3,
**caractérisée en ce que**
les moyens d'entraînement (5) sont réalisés sous la forme d'une combinaison de moyens d'entraînement hydrauliques ou électriques et d'un mécanisme à levier.

5. Presse selon l'une ou plusieurs des revendications 1 à 4,
**caractérisée en ce que**
la force de maintien de la tôle exercée par le dispositif à coussin de serre-flan (3) sur le support de tôle est transmise par des goujons de pression (9), enfichables.

6. Presse selon l'une ou plusieurs des revendications 1 à 5,
**caractérisée par**
une plaque de liaison entraînée (8) comme butée ou comme moyen d'entraînement pour les tiges de piston (7) qui génère un synchronisme de tous les moyens d'entraînement (5) pendant le mouvement de remontée du dispositif à coussin de serre-flan (3).

7. Presse selon l'une ou plusieurs des revendications 1 à 6,
**caractérisée par**
un ou plusieurs moyens d'entraînement (12) pour déplacer la plaque de liaison (8) dans la plaque à plateau coulissant (4) ou encore de préférence un ou plusieurs moyens d'entraînement (14) pour déplacer la plaque de liaison (8) dans le plateau de presse (2) intégrant le mouvement.

8. Presse selon l'une ou plusieurs des revendications 1 à 7,
**caractérisée en ce que**
le moyen d'entraînement (14) est un vérin hydraulique à double effet ou à simple effet.

9. Presse selon l'une ou plusieurs des revendications 1 à 8,
**caractérisée en ce que**
les moyens d'entraînement sont des moyens d'entraînement (14) à vis électriques.

10. Presse selon l'une ou plusieurs des revendications 1 à 9,
**caractérisée en ce que**
les moyens d'entraînement (14) sont la combinaison de moyens d'entraînement hydrauliques ou électriques et d'un mécanisme à levier.

11. Presse selon l'une ou plusieurs des revendications 1 à 10,
**caractérisée en ce que**
les cylindres (5) sont alimentés en air comprimé par des perçages (13) dans le plateau coulissant (4).

12. Presse selon l'une ou plusieurs des revendications 1 à 11,
**caractérisée en ce que**
les moyens d'entraînement (5) sont régulés séparément, indépendamment d'autres moyens d'entraînement.

13. Presse selon l'une ou plusieurs des revendications 1 à 12,
**caractérisée en ce que**
plusieurs moyens d'entraînement (5) sont regroupés en une unité de régulation.

14. Presse selon l'une ou plusieurs des revendications 1 à 13,
**caractérisée en ce que**
les pistons poussoir (9) sont engagés à plusieurs emplacements d'enfichage sur le côté supérieur du cylindre pour transmettre la force de maintien de la tôle.

15. Presse selon l'une ou plusieurs des revendications 1 à 14,
**caractérisée en ce que**
le plateau coulissant (1) s'abaisse automatiquement dans le plateau de presse (2) après son entrée dans l'espace-outil.
